# EUROPÄISCHE PATENTSCHRIFT

(11) **EP 0 160 122 B1**
(45) Veröffentlichungstag und Bekanntmachung des Hinweises auf die Patenterteilung: **01.02.1989**
(21) Anmeldenummer: 84113232.7
(22) Anmeldetag: 02.11.1984
(51) Int. Cl.: G21F 9/34

(54) **Unterirdisches Zwischenlager für abgebrannte Kernreaktor-brennelemente und für verglasten radioaktiven Abfall**
Temporary underground depository for spent nuclear fuel elements and for vitrified nuclear waste
Dépôt transitoire souterrain pour éléments combustibles nucléaires épuisés et pour les déchets radioactifs vitrifiés

(30) Priorität: 05.11.1983 DE 3340101
(43) Veröffentlichungstag der Anmeldung: 06.11.1985
(73) Patentinhaber: Deutsche Gesellschaft für Wiederaufarbeitung von Kernbrennstoffen mbH, 30014 Hannover (DE)
(72) Erfinder: Spilker, Harry, Dipl.-Ing., D-3252 Bad Münder (DE); Einfeld, Klaus, Dr.-Ing., D-3164 Hohenhameln (DE)
(74) Vertreter: König, Norbert, Dipl.-Phys. Dr.

(56) Entgegenhaltungen:
- FR-A- 2 373 861
- FR-A- 2 401 494
- DISPOSAL OF RADIOACTIVE WASTES INTO THE GROUND, PROCEEDINGS OF A SYMPOSIUM ON THE DISPOSAL OF RADIOACTIVE WASTES INTO THE GROUND JOINTLY ORGANIZED BY THE INTERNATIONAL ATOMIC ENERGY AGENCY AND THE EUROPEAN NUCLEAR ENERGY AGENCY OF THE OECD, 29. Mai - 2. Juni 1967, Wien, Seiten 479-494, International Atomic Energy Agency, Wien, AT; H. KRAUSE u.a.: "Project for storing radioactive wastes in a salt cavity"

## Beschreibung

Die Erfindung betrifft ein unterirdisches Zwischenlager für abgebrannte Kernreaktorbrenneiemente und für verglasten radioaktiven Abfall mit in einer Kaverne angeordneten Lagergebäuden, in denen gekühlte Lagermodule bzw. Lagerbereiche zur Aufnahme der Brennelemente und des verglasten radioaktiven Abfalls vorgesehen sind.

Ein derartiges unterirdisches Zwischenlager ist durch die FR-A-2 373 861 bekannt. Innerhalb der Kaverne dieses Zwischenlagers ist ein Kern aus Fels belassen oder ist ein Kern aus Beton vorgesehen. Der Raum zwischen diesem Kern und der Kavernenwandung ist mit Ton ausgefüllt. Im Kern aus Fels befindet sich ein zylindrischer Innenraum, in dessen Innenwandung eine Vielzahl von radialen Nischen zur Aufnahme von radioaktivem Material ausgebildet sind, das über einen senkrechten Schacht eingeführt wird. Im Kern aus Beton befindet sich ein ellipsoidförmiger Innenraum, der ebenfalls über einen senkrechten Schacht mit radioaktivem Material beschickt wird. Bei diesem bekannten unterirdischen Zwischenlager geht es ausschließlich um die Ausbildung des innerhalb der Kaverne vorgesehenen Kerns zur Aufnahme des radioaktiven Materials. Die Ausbildung der Kaverne selbst, insbesondere unter dem Gesichtspunkt der Sicherheit, ist nicht angesprochen.

Durch die DE-OS 31 51 310 ist ein unterirdisches Trockenlager für abgebrannte Kernreaktorbrennelemente bekannt, das mehrere horizontal angeordnete Lagerbuchsen aufnehmende Lagerräume aufweist, in denen Gänge für verfahrbare Geräte zum Transport, zur Lagerung und Entnahme ausgebildet sind. Die Kühlung der Lagerbuchsen erfolgt durch natürliche Konvektion mit Luft.

Durch die DE-OS 23 61 795 ist ein Lager für radioaktive Abfallprodukte bekannt, welche in unterirdischen Silos aufbewahrt werden. Die Silos bestehen aus einem äußeren selbsttragenden Stahlbetonbehälter, dessen Mantel mit Frischluftzufuhrschächten ausgestattet ist. Die Frischluftzufuhrschächte münden in den Innenraum des Stahlbehälters, in dem ein doppelwandiger Behälter zur Aufnahme der radioaktiven Abfallprodukte angeordnet ist. Die Behälter werden durch natürliche Konvektion der über die Schächte zugeführten Frischluft gekühlt.

Die DE-OS 27 53 881 zeigt einen unterirdischen Speicher für flüssige radioaktive Abfälle, bestehend aus einem unterirdischen Hohlraum, in dem eine verformbare Hülle aus Metallplatten angeordnet ist, die einen Einlaß- und einen Auslaßstutzen aufweist, an die Füll- und Ablaßleitungen angeschlossen sind.

Der vorliegenden Erfindung liegt die Aufgabe zugrunde, das unterirdische Zwischenlager der eingangs beschriebenen Art so auszubilden, daß eine größtmögliche Sicherheit gegen Einwirkungen von außen erreicht wird bei möglichst wirtschaftlicher Lagerart. Außerdem soll eine ausreichende, sichere und möglichst einfache Kühlung der gelagerten radioaktiven Stoffe, die Nachzerfallswärme entwickeln, ermöglicht werden. Der Einfluß auf die Biosphäre soll gering sein.

Die Lösung der Aufgabe sieht erfindungsgemäß ein unterirdisches Zwischenlager vor, bei dem die Kaverne im Querschnitt die Form einer stehenden Ellipse mit aufrechter längerer Achse hat und eine weiträumige Umlagerung der Gebirgslasten sowie einen aktivierten Gebirgstragring aufweist. Diese Kavernenausbildung bietet bei einem geeigneten Boden (Fels bzw. Gestein) größte Sicherheit gegenüber seismischen Belastungen, so daß eine größtmögliche Sicherheit gegenüber Einwirkungen von außen erreicht wird. Die erfindungsgemäße Ausbildung ermöglicht eine äußerst wirtschaftliche Lagerung von abgebrannten Kernreaktorbrennelementen und verglastem radioaktivem Abfall. Bei dem erfindungsgemäßen Zwischenlager handelt es sich um ein sogenanntes Trockenlager. Die Querschnittsform einer stehenden Ellipse ist als optimalste Hohlraumform anzusehen. Die Gebirgstraglasten können bei statischen und/oder dynamischen Belastungen optimal abgetragen werden durch die vorgesehene weiträumige Umlagerung und den aktivierten Gebirgstragring.

Vorteilhafte und zweckmäßige Weiterbildungen der Aufgabenlösung sind in den Unteransprüchen gekennzeichnet.

Ein besonders günstiges Halbachsenverhältnis - unter Berücksichtigung des Innenausbaus - beträgt 2:1, wie dies im Anspruch 2 angegeben ist.

Bei guten Gebirgsqualitäten kann ohne Nachteile bei der Sohle der Kaverne von der elliptischen Form abgewichen werden (Anspruch 4), was bautechnische, baubetriebliche und nutzungstechnische Vorteile hat.

Durch die ellipsenförmige Ausbildung des Hohlraumes wird eine standsichere Kaverne erzielt, da die jeweils senkrecht zur Belastungsrichtung möglichen Zugspannungen verschwinden. Durch die Erfindung erfolgt keine Lastabtragung auf den Innenausbau, d. h. auf das Lagergebäude. Bei Lastabtregung auf den Innenausbau würden abwechselnde Zug- und Druckbeanspruchungen auftreten, während bei der Erfindung nur der Betrag der Druck- und Zugspannungen im Fels und den Ankern schwankt ohne Vorzeichenwechsel. Da die erfindungsgemäß ausgebildeten Kavernen des Zwischenlagers durch seismische Belastungen in keiner Weise gefährdet sind, ist auch die Abstützung des Innenausbaus, d. h. der Lagergebäude, auf der Hohlraumwand der Kaverne möglich, wie dies im Anspruch 7 angegeben ist.

Durch die erfindungsgemäße Ausbildung wird gleichzeitig auch der bei allen unterirdischen Lagerungen vorhandene Vorteil einer guten radioaktiven Abschirmung durch das die Kavernenwände umgebende Gestein bzw. Erdreich genutzt.

Die Erfindung ermöglicht außerdem, daß weitere Kavernen in Nachbarschaft zu einer bereits in Betrieb stehenden Kaverne baulich im Fels geschaffen werden können, ohne daß die bereits im Betrieb stehende Kaverne nachteilig beeinflußt wird.

Eine weitere vorteilhafte Ausgestaltung der Erfindung ist im Anspruch 9 angegeben. Die elliptische Form der Kaverne ermöglicht wegen der hohen Standsicherheit einer solchen Kaverne eine tiefe Lage der Kaverne, so daß die Entlüftungsschächte relativ lang werden. Hierdurch ergibt sich eine hohe Kaminwirkung mit entsprechend hoher Abluftgeschwindigkeit in den Entlüftungsschächten, was den Vorteil hat, daß auf Gebläse zum Überwinden der durch die in den Ein- und Austrittsöffnungen der Be- und Entlüftungsschächte angeordneten Filter erzeugten Strömungswiderstände verzichtet werden kann. Dies bedeutet eine weitere Verbesserung der inhärenten Sicherheit eines solchen Kavernenlagers.

Die Erfindung soll nachfolgend anhand der beigefügten Zeichnung, in der ein Ausführungsbeispiel dargestellt ist, näher erläutert werden.

Es zeigt
Fig. 1 schematisch eine perspektivische Ansicht eines erfindungsgemäßen unterirdischen Zwischenlagers mit zwei Kavernenlagern,
Fig. 2 einen Längsschnitt durch ein Kavernenlager des Zwischenlagers nach Fig. 1 und
Fig. 3 und 4 Querschnitte 1-1 und 3-3 durch das Kavernenlager nach Fig. 2.

Die Zeichnung zeigt in perspektivischer Darstellung (Fig. 1) ein Zwischenlager 2 zur Aufnahme von abgebrannten Kernreaktorbrennelementen und von verglastem radioaktivem Abfall. Das Zwischenlager besteht aus zwei Lagergebäuden 4 und 6, die in zugeordneten unterirdischen Hohlräumen, sogenannten Kavernen 8 und 10, angeordnet sind, die in einem Gebirge 11 ausgebildet sind. Die Kaverne 8 nebst Lagergebäude 4 ist für die Lagerung abgebrannter Kernreaktorbrennelemente und die Kaverne 10 nebst Lagergebäude 6 für die Lagerung von verglastem radioaktivem Abfall vorgesehen.

Die Kavernen 8 und 10 sind durch einen Querstollen 13 miteinander verbunden.

Der Querschnitt der Kavernen 8 und 10 hat, wie dies besonders deutlich den Fig. 3 und 4 entnehmbar ist, etwa die Form einer aufrechten Ellipse, teilweise mit unvollständig ausgebildetem unteren Teil, so daß eine ebene Sohle 12 gebildet wird und teilweise mit voll ausgebildeter elliptischer Sohle 14, welche einen unteren gewölbten Teil 15 der Kaverne bildet und zur Aufnahme eines horizontalen Belüftungs-Kühlrohres 16 dient. Das Belüftungs-Kühlrohr 16 verzweigt in den Lagerbereich für die abgebrannten Kernreaktorbrennelemente bzw. für den verglasten radioaktiven Abfall. Das Kühlrohr 16 erhält seine Frischluft über einen oder mehrere im Gebirge 11 ausgebildete Belüftungsschächte bzw. -stollen 18, 19. Die Frischluft streicht durch den Lagerbereich und tritt als erwärmte Abluft in einen etwa horizontalen Entlüftungskanal 20 ein und wird von dort über einen oder mehrere im Gebirge 11 ausgebildet Entlüftungsschächte 22 und 24 abgeführt. Der Entlüftungskanal 20 wird durch den oberen langgestreckten gewölbten Teil 26 der elliptischen Kaverne oberhalb des eigentlichen Lagergebäudes 6 bzw. 4 gebildet.

Die Entlüftungsschächte münden stirnseitig oder endseitig in den Entlüftungskanal, um die gute Standsicherheit der Kaverne nicht zu verringern.

Es kann auch, anders als in der Zeichnung dargestellt, auf das gesonderte Kühlrohr 16 verzichtet werden und der untere gewölbte Teil 15 der Kaverne, der sich unterhalb des Bodens des Lagergebäudes befindet, kann als Kühlkanal bzw. Belüftungskanal 28 verwendet werden, über den dann die Frischluft dem Lagerbereich zuführbar ist.

Die Ein- und Austrittsöffnungen der Be- und Entlüftungsschächte bzw. -stollen 18, 19, 22, 24 sind mit Filtern 30, 32 ausgestattet.

Das Lagergebäude ist so ausgebildet, daß es sich an der Kavernenwandung abstützt, aber keine Lasten von außen aufzunehmen braucht.

Die Kavernen 8, 10 sind im Gebirge 11 so tief angeordnet, daß eine weiträumige Umlagerung der Gebirgslasten gegeben ist und ein Gebirgstragring von wenigstens 15 m Stärke entsteht. Der Gebirgstragring ist vorzugsweise ferner mit Hilfe von Ankern (nicht dargestellt) aktiviert.

## Patentansprüche

1. Unterirdisches Zwischenlager für abgebrannte Kernreaktorbrennelemente und für verglasten radioaktiven Abfall mit in einer Kaverne angeordneten Lagergebäuden, in denen gekühlte Lagermodule bzw. Lagerbereiche zur Aufnahme der Brennelemente und des verglasten radioaktiven Abfalls vorgesehen sind, dadurch gekennzeichnet, daß die Kaverne (8, 10) im Querschnitt die Form einer stehenden Ellipse mit aufrechter längerer Achse hat und eine weiträumige Umlagerung der Gebirgslasten sowie einen aktivierten Gebirgstragring aufweist.

2. Zwischenlager nach Anspruch 1, dadurch gekennzeichnet, daß das Halbachsenverhältnis der Querschnittsellipse etwa 2 : 1 beträgt.

3. Zwischenlager nach Anspruch 1 oder 2, dadurch gekennzeichnet, daß die Kaverne (8, 10) etwa die Form eines langgestreckten Ellipsoids hat.

4. Zwischenlager nach einem der vorhergehenden Ansprüche, dadurch gekennzeichnet, daß der Boden bzw. die Sohle (12) der Kaverne abweichend von der elliptischen Form flach und/oder verbreitert ausgebildet ist.

5. Zwischenlager nach Anspruch 1, dadurch gekennzeichnet, daß ein durch vorgespannte Anker aktivierter Gebirgstragring vorgesehen ist.

6. Zwischenlager nach Anspruch 1 oder 5, dadurch gekennzeichnet, daß der Gebirgstragring wenigstens 15 m dick ist.

7. Zwischenlager nach einem der vorhergehenden Ansprüche, dadurch gekennzeichnet, daß die Kavernen-Hohlraumwand als Abstützung für die Konstruktion des Lagergebäudes (4, 6) vorgesehen ist.

8. Zwischenlager nach einem der vorhergehenden Ansprüche, dadurch gekennzeichnet, daß getrennte Lagerkavernen (8, 10) für die abgebrannten Kernreaktorbrennelemente und für den verglasten radioaktiven Abfall vorgesehen sind, wobei die Lagerkavernen durch einen unterirdischen Querstollen (13) miteinander verbunden sind.

9. Zwischenlager nach einem der vorhergehenden Ansprüche, dadurch gekennzeichnet, daß zur Kühlung der Lagerbereiche in den Lagergebäuden der Kavernen im umgebenden Erdbereich bzw. Gebirge Be- und Entlüftungsschächte bzw. -stollen (18, 19, 22, 24) ausgebildet sind, die mit den zu kühlenden Lagerbereichen für die abgebrannten Kernreaktorbrennelemente und dem verglasten radioaktiven Abfall in Verbindung stehen und mit Filtern (30, 32) in den Ein- und Austrittsöffnungen ohne zusätzliche Gebläse ausgestattet sind.

10. Zwischenlager nach Anspruch 9, dadurch gekennzeichnet, daß die gewölbten Räume (26, 15) der im Querschnitt elliptischen Kaverne oberhalb und unterhalb der Lagergebäude (4, 6) als Entlüftungskanal (20) und Belüftungs- bzw. Kühlkanal (28) ausgebildet sind.

11. Zwischenlager nach Anspruch 9 oder 10, dadurch gekennzeichnet, daß der oder die Entlüftungsschächte (22, 24) endseitig oder stirnseitig der Kavernen in den Entlüftungskanal (20) münden.

12. Zwischenlager nach Anspruch 10, dadurch gekennzeichnet, daß im Belüftungs- bzw. Kühlkanal (28) ein Belüftungs- bzw. Kühlrohr (16) zur Zufuhr von Frischluft zu den zu kühlenden Lagerbereichen angeordnet ist.

## Claims

1. Underground interim store for spent nuclear reactor fuel elements and for vitrified radioactive waste, with storage buildings arranged in a cavern, in which buildings are provided cooled storage modules or storage regions for accommodating the fuel elements and the vitrified radioactive waste, characterised in that the cavern (8, 10) has, in cross-section, the form of a vertical ellipse with an upright major axis and presents a farreaching re-arrangement of the rock burden or loads and also an activated rock-supporting ring.

2. Interim store according to claim 1, characterised in that the semi-axis ratio of the cross- sectional ellipse amounts to approximately 2 : 1.

3. Interim store according to claim 1 or 2, characterised in that the cavern (8, 10) has approximately the form of an elongated ellipsoid.

4. Interim store according to one of the preceding claims, characterised in that the base or the floor (12) of the cavern, differing from the elliptical form, is made flat and/or widened.

5. Interim store according to claim 1, characterised in that a rock-supporting ring activated by pretensioned tie-bolts or stays is provided.

6. Interim store according to claim 1 or 5, characterised in that the rock-supporting ring is at least 15 m thick.

7. Interim store according to one of the preceding claims, characterised in that the cavern cavity wall is provided as support for the construction of the storage building (4, 6).

8. Interim store according to one of the preceding claims, characterised in that separate storage caverns (8, 10) are provided for the spent nuclear reactor fuel elements and for the vitrified radioactive vaste, the storage caverns being connected to one another by an underground transverse tunnel or gallery (13).

9. Interim store according to one of the preceding claims, characterised in that, for cooling the storage areas in the storage buildings of the caverns, air-supply or air-extraction shafts or tunnels (18, 19, 22, 24) are constructed in the surrounding earth region or rock, which shafts or tunnels communicate with the storage areas to be cooled and serving for the spent nuclear reactor fuel elements and the vitrified radioactive waste, and are equipped with filters (30, 32) in the inlet and outlet openings, without additional fans.

10. Interim store according to claim 9, characterised in that the arched or vaulted chambers (26, 15) of the caverns, which are elliptical in cross-section, and are above and below the storage buildings (4, 6), are constructed as an air-venting duct (20) and an aerating or cooling duct (28).

11. Interim store according to claim 9 or 10, characterised in that the air-venting shaft or shafts (22, 24) open at the end or front of the caverns into the air-venting duct (20).

12. Interim store according to claim 10, characterised in that an air-supply or cooling pipe (16) for the supply of fresh air to the storage areas to be cooled is arranged in the aerating or cooling duct (28).

## Revendications

1. Dépôt transitoire souterrain pour éléments combustibles nucléaires épuisés et pour déchets radioactifs vitrifiés avec des édifices de stockage disposés dans une caverne, dans lesquels sont prévus des modules de stockage ou des zones de stockage réfrigérés pour recevoir les éléments combustibles et les déchets radioactifs vitrifiés, caractérisé en ce que la caverne (8, 10) a en coupe transversale la forme d'une ellipse verticale à grand axe vertical et présente une large répartition dans l'espace des charges de roche ainsi qu'un anneau de retenue de roche activé.

2. Dépôt provisoire selon la revendication 1, caractérisé en ce que le rapport des demi-axes de l'ellipse de section transversale est sensiblement égal à 2 : 1.

3. Dépôt provisoire selon la revendication 1 ou 2, caractérisé en ce que la caverne (8, 10) a sensiblement la forme d'un ellipsoïde étendu en longueur.

4. Dépôt provisoire selon l'une des revendications précédentes, caractérisé en ce que le sol ou la semelle (12) de la caverne est conformé plan et/ou élargi s'écartant de la forme elliptique.

5. Dépôt provisoire selon la revendication 1, caractérisé en ce qu'est prévu un anneau de retenue de roches activé par des armatures précontraintes.

6. Dépôt provisoire selon la revendication 1 ou 5, caractérisé en ce que l'anneau de retenue des roches a une épaisseur d'au moins 15 m.

7. Dépôt provisoire selon l'une des revendications précédentes, caractérisé en ce que la paroi du volume creux de caverne est prévue comme appui pour la construction de l'édifice de stockage (4, 6).

8. Dépôt provisoire selon l'une des revendications précédentes, caractérisé en ce que des cavernes de stockage séparées (8, 10) sont prévues pour les éléments combustibles nucléaires épuisés et pour les déchets radioactifs vitrifiés, les cavernes de stockage étant reliées l'une à l'autre par une galerie transversale souterraine (13).

9. Dépôt provisoire selon l'une des revendications précédentes, caractérisé en ce que, pour la réfrigération des zones de stockage dans les édifices de stockage des cavernes, des puits ou galeries d'aération et d'évacuation d'air (18, 19, 22, 24) sont formés dans la zone de terre ou les roches environnantes, qui sont reliés avec les zones de stockage à réfrigérer pour les éléments combustibles nucléaires épuisés et les déchets radioactifs vitrifiés, et sont équipés de filtres (30, 32) dans les ouvertures d'entrée et de sortie sans ventilateur supplémentaire.

10. Dépôt provisoire selon la revendication 9, caractérisé en ce que les volumes courbes (26, 15) de la caverne elliptique en section transversale sont conformés en tant que canal d'évacuation d'air (20) et de canal d'aération ou de réfrigération (28).

11. Dépôt provisoire selon la revendication 9 ou 10, caractérisé en ce que le ou les puits d'évacuation d'air (22, 24) débouchent frontale- ment ou à l'extrémité par rapport aux cavernes dans le canal d'évacuation d'air (20).

12. Dépôt provisoire selon la revendication 10, caractérisé en ce qu'un tube d'aération ou de réfrigération (16) est prévu dans le canal d'aération ou de réfrigération (28) pour l'amenée d'air frais aux zones de stockage à réfrigérer.
